# EUROPÄISCHE PATENTSCHRIFT

(11) **EP 0 173 095 B1**
(45) Veröffentlichungstag und Bekanntmachung des Hinweises auf die Patenterteilung: **14.06.1989**
(21) Anmeldenummer: 85109559.6
(22) Anmeldetag: 30.07.1985
(51) Int. Cl.: E04C 2/26

(54) **Freitragende Verbundbauplatte, insbesondere für Doppelböden**
Cantilever composite slab for construction, in particular for double bottom
Plaque mixte saillante pour la construction, en particulier pour fond double

(30) Priorität: 24.08.1984 DE 3431118
(43) Veröffentlichungstag der Anmeldung: 05.03.1986
(73) Patentinhaber: MERO-Werke Dr.-Ing. Max Mengeringhausen GmbH & Co., D-97064 Würzburg (DE)
(72) Erfinder: Radtke, Manfred, D-8702 Margetshöchheim (DE)

(56) Entgegenhaltungen:
- DE-A- 2 930 426
- DE-A- 3 103 632
- DE-B- 2 004 101
- US-A- 4 411 121

## Beschreibung

Die Erfindung bezieht sich auf eine freitragende Verbundbauplatte, insbesondere für Doppelböden, mit einer äusseren wannenförmigen Bewehrung für einen fliess- oder schüttfähigen und aushärtbaren Füllstoff mit hoher Druckfestigkeit im ausgehärteten Zustand, z.B. Anhydrit, Beton oderdgl.

Eine derartige freitragende Verbundbauplatte ist durch die DE-PS 2004101 bekannt. Die wannenförmige Bewehrung dieser Verbundbauplatte hat einen praktisch ebenflächigen Boden und ihr gesamter lichter Querschnitt ist mit Anhydrit ausgefüllt, so dass diese Verbundbauplatte ein entsprechend hohes Gewicht hat. Für manche Fälle ist jedoch ein geringeres Plattengewicht erwünscht, ohne Abstriche bei den zahlreichen Vorteilen dieser Verbundbauplatte zu machen, z. B. bei der hohen Brandfestigkeit, Belastbarkeit, Trittschalldämmung usw.

Durch z.B. die DE-OS 3103632 und 2930426 sind auch bereits Doppelbodenplatten mit zahlreichen noppenförmigen Vorsprüngen an ihren Unterseiten bekannt, die sich aber sämtlich auf einem Unterboden abstützen, also eine Vielzahl von Tragfüssen bilden. Diese Doppelbodenplatten weisen ggf. zwar ein geringeres Gewicht als die eingangs erläuterte Verbundplatte auf, sind jedoch nicht frei tragend, d. h. nicht ausschliesslich an ihren Ecken auf Fussstützen abstützbar, denn es fehlt die hierfür erforderliche Bewehrung.

Durch die US-PS 4411 121 ist eine aus Stahl bestehende Doppelbodenplatte bekannt, die eine ebenflächige Deckplatte enthält, welche an den Scheitelpunkten einer Vielzahl von kuppelförmigen Vorsprüngen sowie an dem umlaufenden, nach oben gebogenen Rand eines Unterteils angeschweisst ist. Auch diese Doppelbodenplatte hat ein relativ hohes Gewicht, ihr Hauptnachteil besteht jedoch darin, dass bei einem Brandausbruch im Hohlraum des Doppelbodens aufgrund der metallischen Verbindung der Unterseite mit der Oberseite der Platte eine praktisch unbehinderte Wärmeübertragung in den darüber befindlichen Raum mit allen nachteiligen Folgen stattfindet.

Der Erfindung liegt die Aufgabe zugrunde, eine freitragende Verbundbauplatte der eingangs bezeichneten Bauart derart weiterzubilden, dass sie ein merklich geringeres Gewicht hat und gleichwohl ihre vorstehend beschriebenen vorteilhaften Eigenschaften erhalten bleiben.

Gemäss der Erfindung wird diese Aufgabe dadurch gelöst, dass die wannenförmige Bewehrung an ihrer Unterseite mit einer Vielzahl von noppenartigen, Füllstoff enthaltenden Ausformungen versehen ist, die durch ein Bodenelement von hoher Zugfestigkeit miteinander verbunden sind. Setzt man gleiche Bauhöhen zwischen der Verbundbauplatte nach dem Stand der Technik und der Verbundbauplatte gemäss der Erfindung voraus, so wird durch die noppenartigen Ausformungen an der Unterseite der wannenförmigen Bewehrung eine wesentlich geringere Füllstoffmenge aufgenommen als von dem entsprechenden unteren lichten Querschnittsbereich der bekannten wannenförmigen Bewehrung mit praktisch ebenflächigem Boden. Die dadurch mit der fertigen Verbundbauplatte im Vergleich zum Stand der Technik erzielte Gewichtsreduzierung beträgt etwa 40%. Statisch gesehen ist die geringere Füllstoffmenge im unteren Querschnittsbereich der Verbundbauplatte (unterhalb der neutralen Plattenebene) bedeutungslos, da bei Belastung der Verbundbauplatte in diesem Bereich ohnehin nurZugspannungen auftreten und es sich bei dem Füllstoff, z. B. Anhydrit oder Beton, um einen solchen mit sehr geringer Zugfestigkeit und sehr geringem Elastizitätsmodul handelt. Die hohe Belastbarkeit der Verbundbauplatte gemäss der Erfindung ist dadurch gewährleistet, dass an den nach unten ragenden noppenartigen Ausformungen ein Bodenelement von hoher Zugfestigkeit befestigt wird, welches bei Belastung der Verbundbauplatte die an iher Unterseite auftretenden Zugkräfte aufnimmt. Durch die Anordnung eines solchen Bodenelements ist es auch möglich, relativ dünnwandiges Material für die wannenförmige Bewehrung zu verwenden, was sich günstig auf deren Herstellungskosten auswirkt. Die für die Trittschalldämmung massgebliche Menge an Füllstoff ist gleichwohl auch bei der erfindungsgemässen Verbundbauplatte in ausreichendem Masse vorhanden. Die relativ hohe Brandfestigkeit der Verbundbauplatte ist dadurch sichergestellt, dass eine hierfür massgebende ausreichend dicke Füllstoffschicht über den gesamten Plattenquerschnitt zwischen der wannenförmigen Bewehrung und der Plattenoberseite vorhanden ist. Auf der Plattenoberseite können, wie bekannt, beliebige Deckbeläge befestigt werden. Die noppenartigen Ausformungen an der Unterseite der wannenförmigen Bewehrung sind vorzugsweise gleichförmig ausgebildet und regelmässig angeordnet und werden bei Verwendung von Stahlblech für die wannenförmige Bewehrung zweckmässig im Tiefziehverfahren hergestellt. Das Bodenelement von hoher Zugfestigkeit kann an den noppenartigen Ausformungen der wannenförmigen Bewehrung angeschweisst, angeklebt, angenietet oder auch angeschraubt werden.

Weitere Ausgestaltungen der Erfindung gehen aus den Unteransprüchen hervor. So kann das Bodenelement einfach aus einer Blechtafel geringer Dicke bestehen.

Zur weiteren Gewichtsreduzierung der Verbundbauplatte kann das Bodenelement perforiert sein.

Die Biegefestigkeit der Verbundbauplatte wird verbessert, wenn das Bodenelement mit Aussteifungssicken oder dgl. versehen ist.

Nach einer weiteren Ausbildung der Erfindung kann das Bodenelement auch aus einem Gitter, z. B. einem Baustahlgitter, gebildet sein.

Die Höhe der noppenartigen Ausformungen kann etwa die Hälfte der Gesamthöhe der wannenförmigen Bewehrung betragen und damit unterhalb der neutralen Ebene der Verbundbauplatte liegen.

Die noppenartigen Ausformungen können kegelstumpfförmig ausgebildet sein, wobei ihr Querschnitt nach aussen kleiner wird. Diese kegelstumpfförmige Version der noppenartigen Ausformungen wird wegen der vereinfachten Herausnahme der fertigen wannenförmigen Bewehrung aus einem entsprechenden Tiefziehwerkzeug bevorzugt.

Wenn nach noch einer anderen Ausgestaltung der Erfindung die Höhe der noppenartigen Ausformungen gegen die Mitte der wannenförmigen Bewehrung fortschreitend kleiner wird, um die wannenförmige Bewehrung geringfügig nach oben zu wölben, so dass nach erfolgter Einbringung des Füllstoffs die Unterseite und Oberseite der Verbundbauplatte planparallel zueinander verlaufen, wird vorteilhaft die durch das Gewicht des Füllstoffs verursachte, geringfügige Durchbiegung der wannenförmigen Bewehrung kompensiert.

Bei einer Verbundbauplatte, deren wannenförmige Bewehrung Öffnungen mit nach innen gedrückten Rändern zur Verankerung in dem Füllstoff aufweist, ist es aus herstellungstechnischen Gründen zweckmässig, wenn die Böden der noppenartigen Ausformungen diese Öffnungen aufweisen.

Wenn nach noch einer anderen Ausgestaltung der Erfindung die Öffnungen in den Böden der noppenartigen Ausformungen durch das Bodenelement nach aussen verschlossen sind, wird ein Austreten des Füllstoffes durch diese Öffnungen, so lange er sich noch im fliessfähigen oder schüttfähigen Zustand befindet, verhindert. Die bisher für den gleichen Zweck über den Öffnungen aufgebrachten Verschlussmaterialien werden somit vorteilhaft durch das ohnehin erforderliche Bodenelement ersetzt.

Wenn die noppenartigen Ausformungen an ihrer Unterseite mit warzenförmigen Schweissvorsprüngen zum Anpunkten des Bodenelements versehen ist, wird der Punkt-Schweissvorgang erleichtert.

Die Erfindung wird anschliessend anhand der Zeichnungen eines Ausführungsbeispiels erläutert. Es zeigen:
Fig. 1 eine Draufsicht auf eine wannenförmige Bewehrung für eine freitragende Verbundbauplatte gemäss der Erfindung;
Fig. 2 eine Teil-Schnittansicht der wannenförmigen Bewehrung entlang der Linie II-II in Fig. 1 mit einer Blechtafel als Bodenelement vor ihrer Verbindung durch Punktschweissung mit der wannenförmigen Bewehrung, letztere bereits mit Füllstoff;
Fig.3 eine vergrösserte Teil-Schnittansicht einer fertigen freitragenden Verbundbauplatte, die die wannenförmige Bewehrung der Figuren 1 und 2 sowie ein angeschweisstes Bodenelement enthält und
Fig. 4 eine der Fig. ähnliche Teil-Schnittansicht einer fertigen freitragenden Verbundbauplatte, jedoch mit einer anderen Ausführung der wannenförmigen Bewehrung und des Bodenelements.

Die als Ausführungsbeispiel gewählten freitragenden Verbundbauplatten 10 bzw. 10A bilden Bodenplatten für Doppelböden. Solche Bodenplatten werden gegenseitig auf Stoss verlegt und dabei an ihren Ecken auf Fussstützen aufgelagert, die ihrerseits auf dem Rohboden des jeweiligen Gebäudes aufgestellt werden.

Die Verbundbauplatte 10 enthält eine äussere wannenförmige Bewehrung 11, welche im Ausführungsbeispiel aus Stahlblech mit einem Oberflächenschutz, z.B. einem Zinküberzug besteht. Die wannenförmige Bewehrung 11 weist an ihrer Unterseite zahlreiche, regelmässig angeordnete, gleichförmige, noppenartige Ausformungen 12 auf, die in einem Tiefziehvorgang zusammen mit den nach oben ragenden, umlaufenden Seitenwänden 13 der wannenförmigen Bewehrung 11 ausgebildet werden. Diese noppenartigen Ausformungen 12 bilden Kegelstümpfe, deren Querschnitt nach aussen bzw. unten geringfügig kleiner wird. Die Höhe der Ausformungen 12 entspricht etwa der halben Höhe der Bewehrung 11. Wenngleich nicht gezeigt, kann die Höhe der noppenartigen Ausformungen 12 gegen die Mitte der wannenförmigen Bewehrung 11 fortschreitend abnehmen, so dass die Bodenseiten 14 der Ausformungen 12 geringfügig nach oben gewölbt sind. Dies bringt den Vorteil, dass bei dem noch zu beschreibenden Einbringen des Füllstoffes in die wannenförmige Bewehrung durch das Gewicht des Füllstoffes die wannenförmige Bewehrung 11 um ein solches Ausmass nach unten durchgebogen wird, dass die Unterseite und Oberseite der fertigen Verbundbauplatte 10 planparallel verlaufen. Bei einer Kantenlänge der fertigen Verbundbauplatte 10 von z.B. 600 mm können die noppenartigen Ausformungen 12 z. B. einen kleinsten Durchmesser von ca. 20 mm aufweisen und in einem gegenseitigen Abstand von ca. 40 mm, gemessen von Mittelpunkt zu Mittelpunkt derAusformungen, angeordnet sein.

An den flachen Bodenseiten 14 der noppenartigen Ausformungen 12 wird durch Punktschweissung eine als Bodenelement 15 wirkende Stahlblechtafel geringer Dicke befestigt, die gegenüber den Hohlräumen zwischen den Ausformungen 12 zur weiteren Gewichtseinsparung mit Öffnungen 16 versehen sein kann, wie dies in Fig. 4 angedeutet ist. Aus Fig. 2 geht hervor, dass aussen an den Bodenseiten 14 mittig angeordnete, warzenartige Schweissvorsprünge 17 angeordnet sind, welche das Anpunkten des Bodenelements 15 mittels einer entsprechenden Punktschweissmaschine erleichtern. Dieses Bodenelement 15 dient bei Belastung der fertigen Verbundbauplatte 10 der Aufnahme von Zugkräften und ist gleich der wannenförmigen Bewehrung 11 mit einem Oberflächenschutz, z. B. einem Zinküberzug versehen.

Zur Fertigstellung der freitragenden Verbundbauplatte 10 wird in die oben offene, wannenförmige Bewehrung 11 ein fliess- oder schüttfähiger und aushärtbarer Füllstoff 18, vorzugsweise Anhydrit, eingebracht. Ggf. nach Durchlaufen einer Rüttelstation wird überschüssiger Füllstoff 18 abgestrichen, um eine glatte Oberfläche 19 zu erhalten. Nach erfolgter Aushärtung des Füllstoffes 18 kann die Oberfläche 19 erforderlichenfalls zusätzlich abgeschliffen werden, damit sie einwandfrei ebenflächig ist. An der Oberfläche 19 wird dann ein Gehbelag 20, z. B. ein Teppichboden, eine Kunststoffplatte usw. durch einen Kleber befestigt.

Die in Fig. 4 teilweise im Schnitt gezeigte freitragende Verbundbauplatte 10A entspricht im wesentlichen derjenigen nach Fig. und gleiche Teile sind daher auch mit den gleichen Bezugszahlen gekennzeichnet. Im Gegensatz zur Ausführungsform nach Fig. weist hier jedoch die wannenförmige Bewehrung 11 an ihren umlaufenden Seitenwänden 13 sowie an den Bodenseiten 14 ihrer noppenartigen Ausformungen 12 Öffnungen 21 mit nach innen gezogenen Rändern auf, die zur Herstellung einer Verbundwirkung zwischen der wannenförmigen Bewehrung 11 und dem Füllstoff 18 dienen. Der in die Öffnungen 21 mit den nach innen gezogenen Rändern eingedrungene Füllstoff bildet nämlich nach dessen Aushärtung konische Verankerungskörper. Die entsprechenden Einzelheiten sind in der DE-PS 2004101 ausführlich beschrieben. Die aussen an den Bodenseiten 14 der Ausformungen 12 durch Punktschweissung befestigte und als Bodenelement 15' dienende Stahlblechtafel geringer Dicke dient hier nicht nur der Aufnahme von Zugkräften bei Belastung der Verbundbauplatte 10A, sondern zusätzlich dem Zweck, während des Füllvorganges ein Auslaufen des Füllstoffes 18 aus den Öffnungen 21 in den Bodenseiten 14 zu vermeiden. Die Öffnungen 21 in den Seitenwänden 13 der wannenförmigen Bewehrung 11 werden für den gleichen Zweck mit einem Klebestreifen oder dergleichen nach ausser verschlossen. Die als Bodenelement 15' dienende Stahlblechtafel hat bei diesem Ausführungsbeispiel zwischen den Ausformungen 12 Öffnungen 16 zur Gewichtsreduzierung.

Die noppenartigen Ausformungen 12 in der wannenförmigen Bewehrung 11 können auch zylinderförmig ausgebildet sein oder einen polygonen Querschnitt aufweisen. Wenngleich verzinktes Stahlblech für die wannenförmige Bewehrung 11 und die Bodenelemente 15 bzw. 15' bevorzugt wird, können diese Bauteile auch aus anderen Materialien bestehen.

## Patentansprüche

1. Freitragende Verbundbauplatte, insbesondere für Doppelböden, mit einer äusseren wannenförmigen Bewehrung für einen fliess- oder schüttfähigen und aushärtbaren Füllstoff mit hoher Druckfestigkeit im ausgehärteten Zustand, z.B. Anhydrit, Beton oder dergleichen, dadurch gekennzeichnet, dass die wannenförmige Bewehrung (11) an ihrer Unterseite mit einer Vielzahl von noppenartigen, Füllstoff (18) enthaltenden Ausformungen (12) versehen ist, die durch ein Bodenelement (15) von hoher Zugfestigkeit miteinander verbunden sind.

2. Verbundbauplatte nach Anspruch 1, dadurch gekennzeichnet, dass das Bodenelement (15) aus einer Blechtafel geringer Dicke besteht.

3. Verbundbauplatte nach Anspruch 2, dadurch gekennzeichnet, dass das Bodenelement (15) perforiert ist.

4. Verbundbauplatte nach Anspruch 2, dadurch gekennzeichnet, dass das Bodenelement (15) mit Aussteifungssicken oder dergleichen versehen ist.

5. Verbundbauplatte nach Anspruch 1, dadurch gekennzeichnet, dass das Bodenelement aus einem Gitter, z. B. einem Baustahlgitter gebildet ist.

6. Verbundbauplatte nach Anspruch 1, dadurch gekennzeichnet, dass die Höhe der noppenartigen Ausformungen etwa die Hälfte der Gesamthöhe der wannenförmigen Bewehrung (11) beträgt.

7. Verbundbauplatte nach Anspruch 1, dadurch gekennzeichnet, dass die noppenartigen Ausformungen (12) kegelstumpfförmig ausgebildet sind, wobei ihr Querschnitt nach aussen kleiner wird.

8. Verbundbauplatte nach Anspruch 1, dadurch gekennzeichnet, dass die Höhe der noppenartigen Ausformungen (12) gegen die Mitte der wannenförmigen Bewehrung (11) fortschreitend kleiner wird, um die wannenförmige Bewehrung (11) geringfügig nach oben zu wölben, so dass nach erfolgter Einbringung des Füllstoffes (18) die Unterseite und Oberseite der Verbundbauplatte (10, 10A) planparallel zueinander verlaufen.

9. Verbundbauplatte nach Anspruch 1, 6 oder 7, deren wannenförmige Bewehrung Öffnungen mit nach innen gedrückten Rändern zur Verankerung in dem Füllstoff aufweist, dadurch gekennzeichnet, dass die Böden (14) der noppenartigen Ausformungen (12) diese Öffnungen (21) aufweisen.

10. Verbundbauplatte nach Anspruch 1, 2 und 9, dadurch gekennzeichnet, dass die Öffnungen (21) in den Böden (14) der noppenartigen Ausformungen (12) durch das Bodenelement (15) nach aussen verschlossen sind.

11. Verbundbauplatte nach Anspruch 1, dadurch gekennzeichnet, dass die noppenartigen Ausformungen (12) an ihrer Unterseite mit warzenförmigen Schweissvorsprüngen (17) zum Anpunkten des Bodenelements (15) versehen sind.

## Claims

1. Self-supporting composite building slab, especially for double floors, with an outer, trough-formed reinforcement for a flowing or vi- bratable and hardenable filling material with high compressive strength in the hardened state, e.g. anhydrite, concrete or the like, characterized in that the trough-formed reinforcement (11) is provided on its underside with a plurality of knob-like formations (12) containing filling material (18), which are connected together by a bottom element (15) of high tensile strength.

2. Composite building slab according to claim 1, characterized in that the bottom element (15) consists of a metal sheet of small thickness.

3. Composite building slab according to claim 2, characterized in that the bottom element (15) is perforated.

4. Composite building slab according to claim 2, characterized in that the bottom element (15) is provided with stiffening ribs or the like.

5. Composite building slab according to claim 1, characterized in that the bottom element is formed from a mesh, e.g. a building steel mesh.

6. Composite building slab according to claim 1, characterized in that the height of the knob-like formations amount to approximately half the overall height of the trough-formed reinforcement (11).

7. Composite building slab according to claim 1, characterized in that the knob-like formations (12) are formed frustoconically so that their cross-section becomes smaller outwardly.

8. Composite building slab according to claim 1, characterized in that the height of the knob-like formations (12) becomes progressively smaller towards the centre of the trough-formed reinforcement (11), in order to arch the trough-formed reinforcement (11) slightly upwardly, so that after completed introduction of the filling material (18) the underside and upper side of the composite slab (10, 10A) run flat parallel to one another.

9. Composite building slab according to claims 1, 6 or 7, whose trough-formed reinforcement has openings with inwardly pressed edges for anchoring in the filling material, characterized in that the bottoms (14) of the knob-like formations (12) have these openings (21).

10. Composite building slab according to claims 1, 2 and 9, characterized in that the openings (21) in the bottoms (14) of the knob-like formations are outwardly closed by the bottom element (15).

11. Composite building slab according to claim 1, characterized in that the knob-like formations (12) are provided on their underside with pimpled welding protuberances (17) for the spot-welding of the bottom element (15).

## Revendications

1. Plaque de construction composite, autopor- tante, en particulier pour doubles planchers, comportant une armature extérieure en forme de cuvette destinée à une matière de remplissage fluide ou pulvérulente et durcissable présentant une résistance à la compression élevée à l'état durci, par exemple de l'anhydrite, du béton ou un matériau similaire, caractérisée en ce que l'armature (11) en cuvette est pourvue, sur sa face inférieure, d'une multiplicité de creux (12) en forme de boutons, contenant de la matière de remplissage (18), et qui sont reliés entre eux par un élément de fond (15) d'une grande résistance à la traction.

2. Plaque de construction composite selon la revendication 1, caractérisée en ce que l'élément de fond (15) est un panneau en tôle de faible épaisseur.

3. Plaque de construction composite selon la revendication 2, caractérisée en ce que l'élément de fond (15) est perforé.

4. Plaque de construction composite selon la revendication 2, caractérisée en ce que l'élément de fond (15) est pourvu de moulures raidisseuses ou organes similaires.

5. Plaque de construction composite selon la revendication 1, caractérisée en ce que l'élément de fond est une grille, par exemple une grille en acier de construction.

6. Plaque de construction composite selon la revendication 1, caractérisée en ce que la hauteur des creux en forme de boutons est à peu près égale à la moitié de la hauteur totale de l'armature (11) en forme de cuvette.

7. Plaque de construction composite selon la revendication 1, caractérisée en ce que les creux (12) en forme de boutons sont tronconiques, leur section transversale étant plus petite vers l'extérieur.

8. Plaque de construction composite selon la revendication 1, caractérisée en ce que la hauteur des creux (12) en forme de boutons diminue progressivement vers le centre de l'armature (11) en forme de cuvette, afin d'incurver légèrement vers le haut l'armature (11) en forme de cuvette, de sorte que lorsque la matière de remplissage (18) a été mise en oeuvre, la face inférieure et la face supérieure de la plaque de construction composite (10, 10A) se situent dans des plans parallèles.

9. Plaque de construction composite selon les revendications 1, 6 ou 7, dont l'armature en forme de cuvette comporte des ouvertures aux bords repliés vers l'intérieur, pour s'ancrer dans la matière de remplissage, caractérisée en ce que les fonds (14) des creux (12) en forme de boutons comportent ces ouvertures (21 ).

10. Plaque de construction composite selon les revendications 1, 2 et 9, caractérisée en ce que les ouvertures (21) pratiquées dans les fonds (14) des creux (12) en forme de boutons sont fermées vers l'extérieur par l'élément de fond (15).

11. Plaque de construction composite selon la revendication 1, caractérisée en ce que les creux (12) en forme de boutons sont pourvus, sur leur face inférieure, de saillies de soudage (17) en forme de boutons, pour souder par points l'élément de fond (15).
